# EUROPÄISCHE PATENTSCHRIFT

(11) **EP 2 078 489 B1**
(45) Veröffentlichungstag und Bekanntmachung des Hinweises auf die Patenterteilung: **12.08.2015**
(21) Anmeldenummer: 08021573.4
(22) Anmeldetag: 12.12.2008
(51) Int. Cl.: A47L 9/26, A47L 9/28

(54) **System zur Bestromung eines elektrischen Geräts mit einer Kabeltrommel, Staubsauger mit einer Kabeltrommel, Staubsauger mit einem solchen System und Verfahren zur Herstellung eines Staubsaugers**
System for providing power to an electric device with a cable drum, vacuum cleaner with a cable drum, vacuum cleaner with such a system and method for producing a vacuum cleaner
Système destiné à l'alimentation en courant d'un appareil électrique à l'aide d'un touret de câbles, aspirateur doté d'un touret de câbles, aspirateur doté d'un tel système et procédé de fabrication d'un aspirateur

(30) Priorität: 08.01.2008 DE 102008003351
(43) Veröffentlichungstag der Anmeldung: 15.07.2009
(73) Patentinhaber: Miele & Cie. KG, 33332 Gütersloh (DE)
(72) Erfinder: Dyck, Sandra, 33719 Bielefeld (DE); Sauerland, Arne, 32051 Herford (DE); Thamm, Markus, 33818 Leopoldshöhe (DE)

(56) Entgegenhaltungen:
- DE-A1-102004 040 986
- DE-A1-102006 012 470
- FR-A1- 2 896 681
- JP-A- S52 103 862

## Beschreibung

Die Erfindung betrifft ein System zur Bestromung eines elektrischen Geräts, insbesondere eines Staubsaugers, mit einer Kabeltrommel, umfassend ein Anschlusskabel, eine Spule und einen Spulenhalter, und mit elektrischen und/oder elektronischen Bauteilen zum Ein- und Ausschalten und/oder zur Leistungseinstellung des Geräts, welche auf einem gegebenenfalls eine Leiterkarte umfassenden Träger angeordnet sind. Die Erfindung betrifft außerdem einen Staubsauger mit einem solchen System sowie ein Verfahren zur Herstellung eines solchen Staubsaugers.

Ein System gemäß dem Oberbegriff des Anspruchs 1 ist zB aus DE-A-102004040 986 bekannt. Ein Verfahren zur Herstellung eines Staubsaugers ist ebenfalls implizit in diesem Dokument gezeigt.

Bei elektrischen Geräten, insbesondere bei Staubsaugern, welche mit einer Kabeltrommel ausgestattet sind, wird diese häufig als vorkonfektionierte Baugruppe in das Werk geliefert, in dem das Gerät selbst hergestellt und/oder montiert wird. Dort erfolgt dann eine elektrische Kontaktierung des Anschlusskabels mit weiteren elektrischen und/oder elektronischen Bauteilen, die sich in der Regel auf einer gemeinsamen Leiterkarte befinden. Diese wird wiederum über einen Netzstecker mit einem elektrischen Verbraucher im Gerät verbunden, beispielsweise mit einem Motor. Die Anordnung der Leiterkarte bzw. eines wie auch immer gearteten Trägers im Gerät entscheidet dabei über eine mehr oder weniger aufwändige Verlegung von Anschlusslitzen. In herkömmlichen Geräten sind diese Litzen zu Kabelbäumen zusammengefasst, die während der Gerätefertigung verlegt und kontaktiert werden. Ein derart hergestellter Staubsauger ist beispielsweise aus der DE 199 47 980 A1 bekannt.

Da Kabeltrommel und elektrische und/oder elektronische Bauteile länderspezifisch variieren, besteht auch der Wunsch, diese zu einer Baugruppe zu vereinen.

Aus der DE 198 01 468 A1 ist ein Staubsauger bekannt, bei dem die kabelendseitigen Ausgangskontakte einer Kabeltrommel als Steckkontakte ausgebildet sind und mit Gegensteckkontakten an einer Leiterkarte direkt verbunden sind. Dies führt dazu, dass die Leiterkarte aufrecht neben der Kabeltrommel angeordnet sein muss, was wiederum den Einbau von Drucktasten und Drehknöpfen für die auf der Leiterkarte vorhandenen Schalter und Potentiometer einschränkt bzw. erschwert.

Der Erfindung stellt sich somit das Problem, ein System der eingangs genannten Art zu offenbaren, bei dem Kabeltrommel und Bauteilträger als Baugruppe zusammengefügt werden können und trotzdem die Unterbringung von Bedienelementen nicht eingeschränkt ist. Erfindungsgemäß wird dieses Problem durch ein System mit den Merkmalen des Patentanspruchs 1 gelöst.

Der Erfindung stellt sich außerdem das Problem, einen Staubsauger mit einem System der eingangs genannten Art und ein Verfahren zum Herstellen eines solchen Staubsaugers zu offenbaren, bei dem die Montage vereinfacht ist. Dieses Problem wird erfindungsgemäß durch einen Staubsauger mit den Merkmalen des Anspruchs 6 bzw. durch ein Verfahren mit den Merkmalen des Anspruchs 12 gelöst.

Vorteilhafte Ausgestaltungen und Weiterbildungen ergeben sich aus den jeweils nachfolgenden Unteransprüchen.

Die mit dem erfindungsgemäß aufgebauten System erreichbaren Vorteile ergeben sich dadurch, dass der Träger schwenkbar an dem Spulenhalter gelagert ist. Hierdurch lässt sich der Träger in verschiedene Stellungen bringen, die den Transport und die Montage erleichtern. Dabei hat es sich als zweckmäßig erwiesen, wenn die Lagerung eine Schwenkbewegung des Trägers um etwa 90° aus einer Montageposition, in der der Träger senkrecht zur Spulenachse und von dem Spulenhalter weg gerichtet ist, in eine Betriebsposition, in der der Träger wenigstens annähernd parallel zur Spulenachse gerichtet ist, ermöglicht und wenn die
Lagerung eine weitere Schwenkbewegung des Trägers in eine Transportposition, in der der Träger an dem Spulenhalter anliegt, ermöglicht. Es ist insbesondere vorteilhaft, wenn der Träger in der Transportposition an dem Spulenhalter verrastbar ist. Hierdurch kann das System zu einer platzsparenden Transporteinheit zusammengefaltet werden, die Verrastung gewährleistet den Verbleib in dieser Position und verhindert dadurch eine Beschädigung der elektrischen und elektronischen Bauteile.

Wenn ein Verbindungskabel von der Kabeltrommel zu der Leiterkarte durch eine Lötverbindung mit der Leiterkarte kontaktiert ist, kann hierdurch eine Steckverbindung eingespart werden.

Eine vorteilhafte Ausführungsform eines erfindungsgemäßen Staubsaugers ist gekennzeichnet durch ein Gehäuse, welches mindestens zwei Gehäuseteile umfasst, welche nach ihrem Zusammenbau die Kabeltrommel umgeben, wobei ein Gehäuseteil eine Öffnung zur Durchführung des Trägers in der Montageposition besitzt. Nach der Durchführung des Trägers durch die Öffnung kann dieser dann in die Betriebsposition geschwenkt und auf das Gehäuseteil gelegt werden, wodurch sich eine stabile Unterlage für den Träger ergibt. Dabei ist es zweckmäßig, wenn das Gehäuseteil und/oder der Träger Mittel zur Halterung des Trägers in der Betriebsposition besitzen.

Es ist außerdem vorteilhaft, wenn an der Kabeltrommel eine Aufnahme zur vorübergehenden Halterung eines Steckers angeordnet ist. Hierdurch kann der Stecker während des Transports und der Montage definiert gehalten werden, was einerseits eine Beschädigung verhindert und andererseits eine automatische Kontaktierung durch einen Roboter ermöglicht.

Wenn der Stecker zur elektrischen Kontaktierung eines motorbetriebenen Gebläses dient und dass die Aufnahme in einen Ausschnitt einer Wand eines Motorgebläseraums einsetzbar ist, so kann durch die Aufnahme der Durchführungsbereich des Verbindungskabels zum Stecker und damit zum Gebläse durch die Wand des Motorgebläseraums abgedichtet werden. Dabei ist es zweckmäßig, wenn das Verbindungskabel durch die Aufnahme geführt ist.

Das erfindungsgemäße Verfahren zur Herstellung eines Staubsaugers mit einer Kabeltrommel, umfassend ein Anschlusskabel, eine Spule und einen Spulenhalter, mit elektrischen und/oder elektronischen Bauteilen zum Ein- und Ausschalten und/oder zur Leistungseinstellung des Geräts, welche auf einem Träger angeordnet sind, wobei der Träger schwenkbar an dem Spulenhalter gelagert ist, mit einem Gehäuse, welches mindestens zwei Gehäuseteile umfasst, welche nach ihrem Zusammenbau die Kabeltrommel umgeben und einen Motorgebläseraum zur Aufnahme eines motorbetriebenen Gebläses bilden, umfasst wenigstens die folgenden Verfahrensschritte:
- Schwenken des Trägers aus einer Transportposition, in der der Träger an dem Spulenhalter anliegt, in eine Montageposition, in der der Träger senkrecht zur Spulenachse und von dem Spulenhalter weg gerichtet ist,
- Einsetzen der Kabeltrommel in ein erstes Gehäuseteil,
- Aufsetzen eines zweiten Gehäuseteils auf das erste Gehäuseteil unter Durchführung des Trägers durch eine vorgesehene Öffnung im zweiten Gehäuseteil,
- Schwenken des Trägers in eine Betriebsposition, in der der Träger wenigstens annähernd parallel zur Spulenachse gerichtet ist.

Dabei kann nach dem Einsetzen der Kabeltrommel und vor dem Aufsetzen des zweiten Gehäuseteils ein Einsetzen des Gebläses in den Motorgebläseraum erfolgen. Hierzu werden folgende Verfahrensschritte durchgeführt:
- Kontaktieren einer am Gebläse angeordneten Steckbuchse mit dem an der Aufnahme befindlichen Stecker
- Lösen des Gebläses samt Stecker von der Aufnahme,
- Einsetzen des Gebläses in den Motorgebläseraum in einer um die Gebläse-Längsachse gedrehten Position, in der sich der Stecker nicht mehr im Bereich der Aufnahme befindet.

Durch das "Zwischenparken" des Steckers ist dieser definiert postioniert, so dass die Gebläsesteckbuchse durch einen Roboter an den Stecker geführt werden kann. Hierdurch wird eine automatisierte Fertigung ermöglicht. Dabei muss gewährleistet sein, dass die Reibkraft, die zwischen Stecker und Steckbuchse auftritt, größer als die Reibkraft zwischen Stecker und Aufnahme ist.

Ein Ausführungsbeispiel der Erfindung ist in den Zeichnungen rein schematisch dargestellt und wird nachfolgend näher beschrieben. Die Figuren zeigen einige Schritte der Montage eines Staubsaugers, und zwar im Einzelnen
- Figur 1: ein erfindungsgemäß aufgebautes System mit einem Träger in Transportposition;
- Figur 2: das System mit dem Träger in Montageposition;
- Figur 3: das System vor dem Einbau in ein Gehäuseunterteil eines Staubsaugers;
- Figur 4: das Gehäuseunterteil und ein Gebläse vor dessen Einbau;
- Figur 5: das Gehäuseunterteil mit System und Gebläse;
- Figur 6: das Gehäuseunterteil und ein Gehäuseoberteil vor deren Zusammenbau;
- Figur 7: die beiden zusammengefügten Gehäuseteile und eine Abdeckkappe vor deren Montage am Gehäuseoberteil.

Das in den Figuren 1 und 2 dargestellte System 1 umfasst eine Kabeltrommel 2 für einen später beschriebenen und in den Figuren 3 bis 7 wenigstens teilweise dargestellten Staubsauger 3 und einen Träger 4, an dem eine Leiterkarte 5 mit der Gerätesteuerung (nicht dargestellt) des Staubsaugers 3 und weitere elektrische und elektronische Bauelemente (bspw. Netz-Ein/AusSchalter) befestigt sind. Die Kabeltrommel 2 besitzt einen Spulenhalter 6, an dem eine Spule 7 drehbar gelagert ist. Auf die Spule 7 ist ein Anschlusskabel 8 (nur in Figur 1 gezeigt) gewickelt, dessen Netzstecker 9 bei vollständig aufgewickeltem Kabel 8 in einem Kabelschacht 10 liegt. Weitere an dem Spulenhalter angeordnete Bestandteile eines Aufwickelsystems sind beispielsweise aus der DE 10 2005 018 008 A1 bekannt und hier nicht näher beschrieben, weil sie für das erfindungsgemäße Funktionieren des Systems nicht notwendig sind.

An dem aus Kunststoff gefertigten Spulenhalter 6 ist eine Traverse 11 angespritzt, welche an ihrem Ende zwei Tragarme 12 aufweist. Die beiden Tragarme 12 besitzen angeformte Lagerbolzen 13 (siehe Figur 4), die in nicht sichtbare Bohrungen an einer Umrandung 14 des ansonsten flächigen Trägers 4 eingreifen und so die schwenkbare Lagerung des Trägers 4 bewirken. In Figur 1 ist der Träger 4 in eine Transportposition geschwenkt, in der er an dem Spulenhalter 6 anliegt. Hierdurch kann das gesamte System 1 platzsparend transportiert werden, außerdem sind die Bauelemente, die sich bis auf den Netz-Ein/Aus-Schalter 15 alle auf der Unterseite des Trägers befinden, vor einer Beschädigung geschützt. Erste Rasthaken 16 sorgen für einen Verbleib des Trägers 4 in dieser Position. Figur 2 zeigt den Träger 4 in der Montageposition, in der er nach oben von der Kabeltrommel 2 weg zeigt und etwa senkrecht zur Spulenachse (Pfeil 17, siehe Figur 3) gerichtet ist. Der Träger 4 wird durch Rastnasen 18 in dieser Position gehalten, damit er während der Montage nicht schwerkraftbedingt selbsttätig in die Transportposition fällt. In Figur 2 ist außerdem erkennbar, dass von dem Spulenhalter 6 zwei Verbindungskabel 19 zur Leiterkarte 5 geführt sind. Dort sind sie über Lötverbindungen 20 mit den elektrischen und/oder elektronischen Bauteilen auf der Karte 5 kontaktiert. Die elektrische Verbindung zwischen den Enden des Anschlusskabels 8 und den Verbindungskabeln 19 ist in bekannter Weise über in den Zeichnungen nicht dargestellte Schleifringe hergestellt. Von der Leiterkarte 5 sind weitere Verbindungskabel 21 an einen Stecker 22 geführt, dessen Funktion später erklärt ist. Dabei durchdringen die Kabel 21 den plattenförmigen Teil 23 einer Aufnahme 24, die an den Spulenhalter angeformt ist. Der Stecker 22 wird während des Transports und während der ersten Schritte der Staubsaugermontage in einer Tasche 25 der Aufnahme 24 gehalten.

Zum Einbau des Systems in das in Figur 3 gezeigte Gehäuseunterteil 26 eines Staubsaugers 3 wird die Kabeltrommel 2 in den dafür vorgesehenen Bereich 27 eingesetzt und dort mittels zweiter Rasthaken 28 gehalten. Beim Einsetzen wird der plattenförmige Teil 23 der Aufnahme 24 in einen u-förmigen Ausschnitt 29 in einer Wand 30 eines Motorgebläseraums 31 eingeschoben und füllt diese vollständig aus. Hierdurch wird eine luftdicht abgeschlossene Durchführung vom Äußeren des Motorgebläseraums 31 ins Innere ermöglicht. Zur weiteren Montage wird nun ein Gebläse 32 mit einer Steckbuchse 33 auf den in der Tasche 25 geparkten Stecker 22 gesetzt, siehe Figur 4. Dabei erfolgt die elektrische Kontaktierung des Gebläses 32. Anschließend wird das Gebläse 32 wieder angehoben und dabei wird der Stecker 22 aus der Tasche 25 gezogen. Hierzu muss die Reibung zwischen Stecker 22 und Steckbuchse 33 größer sein als die Reibung zwischen Stecker 22 und Tasche 25, um ein Lösen der elektrischen Kontaktierung zu verhindern. Das Gebläse 32 wird dann um ca. 90° um seine Längsachse (Pfeil 34) gedreht und in den Motorgebläseraum 31 eingesetzt. Die Drehung stellt sicher, dass Stecker 22 und Aufnahme 24 sich nicht gegenseitig beim Einsetzen des Gebläses 32 behindern.

Nachdem nun Gebläse 32 und Kabeltrommel 2 in das Gehäuseunterteil 26 eingesetzt sind (siehe Figur 5), werden der Motorgebläseraum 31 und der Raum 27 zur Aufnahme der Kabeltrommel 2 durch Aufsetzen eines in Figur 6 gezeigten Gehäuseoberteils 35 geschlossen. Dabei wird der in die Montageposition aufgestellte Träger 4 durch eine Öffnung 36 im Gehäuseoberteil 35 geführt. Nach dem Verbinden von Gehäuseoberteil 35 und Gehäuseunterteil 26 wird der Träger 4 in die Betriebsposition geschwenkt, in der er annähernd parallel zur Spulenachse 17 ausgerichtet ist, siehe Figur 7. Er liegt dann auf einer Stützfläche 37 auf und wird von einem dritten Rasthaken 38 gehalten, der unter einen vierten Rasthaken 39 (siehe auch Figur 2) am Träger 4 greift. Dieser Rasthaken 39 ist in der Nähe des Netz-Ein/Aus-Schalters 15 angeordnet und stabilisiert diesen gegen den Druck, der vom Benutzer beim Ein- oder Ausschalten des Gebläses 32 aufgebracht wird. Anschließend wird eine Abdeckkappe 40 mit Bedienelementen 41 und 42 auf den hinteren Bereich des Gehäuseoberteils 35 gesetzt.

## Patentansprüche

1. System (1) zur Bestromung eines elektrischen Geräts, insbesondere eines Staubsaugers (3), mit einer Kabeltrommel (2), umfassend ein Anschlusskabel (8), eine Spule (7) und einen Spulenhalter (6), und mit elektrischen und/oder elektronischen Bauteilen (15) zum Ein- und Ausschalten und/oder zur Leistungseinstellung des Geräts, welche auf einem gegebenenfalls eine Leiterkarte (5) umfassenden Träger (4) angeordnet sind,
**dadurch gekennzeichnet,**
**dass** der Träger (4) schwenkbar an dem Spulenhalter (6) gelagert ist.

2. System (1) nach Anspruch 1,
**dadurch gekennzeichnet,**
**dass** die Lagerung eine Schwenkbewegung des Trägers (4) um etwa 90° aus einer Montageposition, in der der Träger senkrecht zur Spulenachse (17) und von dem Spulenhalter (6) weg gerichtet ist, in eine Betriebsposition, in der der Träger (4) wenigstens annähernd parallel zur Spulenachse (17) gerichtet ist, ermöglicht.

3. System (1) nach Anspruch 2,
**dadurch gekennzeichnet,**
**dass** die Lagerung eine weitere Schwenkbewegung des Trägers (4) in eine Transportposition, in der der Träger (4) an dem Spulenhalter anliegt, ermöglicht.

4. System (1) nach Anspruch 3,
**dadurch gekennzeichnet,**
**dass** der Träger (4) in der Transportposition und/oder der Montageposition an dem Spulenhalter (6) verrastbar ist.

5. System (1) nach mindestens einem der vorhergehenden Ansprüche,
**dadurch gekennzeichnet,**
**dass** ein Verbindungskabel (19) von der Kabeltrommel (2) zu der Leiterkarte (5) durch eine Lötverbindung (20) mit der Leiterkarte (5) kontaktiert ist.

6. Staubsauger (3), mit einem System (1) nach mindestens einem der Ansprüche 1 bis 5.

7. Staubsauger (3) nach Anspruch 6,
**gekennzeichnet durch** ein Gehäuse, welches mindestens zwei Gehäuseteile (26, 35) umfasst, welche nach ihrem Zusammenbau die Kabeltrommel (2) umgeben, wobei ein Gehäuseteil (35) eine Öffnung zur Durchführung des Trägers (4) in der Montageposition besitzt.

8. Staubsauger (3) nach Anspruch 7,
**dadurch gekennzeichnet,**
**dass** das Gehäuseteil (35) und/oder der Träger (4) Mittel (38, 39) zur Halterung des Trägers (4) in der Betriebsposition besitzen.

9. Staubsauger (3) nach mindestens einem der vorhergehenden Ansprüche 6 bis 8,
**dadurch gekennzeichnet,**
**dass** an der Kabeltrommel (2) eine Aufnahme (24) zur vorübergehenden Halterung eines Steckers (22) angeordnet ist.

10. Staubsauger (3) nach Anspruch 9,
**dadurch gekennzeichnet,**
**dass** der Stecker (22) zur elektrischen Kontaktierung eines motorbetriebenen Gebläses (32) dient und dass die Aufnahme in einen Ausschnitt (29) einer Wand (30) eines Motorgebläseraums (31) einsetzbar ist.

11. Staubsauger (3) nach Anspruch 9 oder 10,
**dadurch gekennzeichnet,**
**dass** ein zum Stecker (22) führendes Verbindungskabel (19) durch die Aufnahme geführt ist.

12. Verfahren zur Herstellung eines Staubsaugers (3) mit einer Kabeltrommel (2), umfassend ein Anschlusskabel (8), eine Spule (7) und einen Spulenhalter (6), mit elektrischen und/oder elektronischen Bauteilen (15) zum Ein- und Ausschalten und/oder zur Leistungseinstellung des Staubsaugers (3), welche auf einem Träger (4) angeordnet sind, wobei der Träger (4) schwenkbar an dem Spulenhalter (6) gelagert ist, mit einem Gehäuse, welches mindestens zwei Gehäuseteile (26, 35) umfasst, welche nach ihrem Zusammenbau die Kabeltrommel (2) umgeben und einen Motorgebläseraum (31) zur Aufnahme eines motorbetriebenen Gebläses (32) bilden, wobei das Verfahren folgende Verfahrensschritte umfasst:
• Schwenken des Trägers (4) aus einer Transportposition, in der der Träger (4) an dem Spulenhalter (6) anliegt, in eine Montageposition, in der der Träger (4) senkrecht zur Spulenachse (17) und von dem Spulenhalter (6) weg gerichtet ist,
• Einsetzen der Kabeltrommel (2) in ein erstes Gehäuseteil (26),
• Aufsetzen eines zweiten Gehäuseteils (35) auf das erste Gehäuseteil (26) unter Durchführung des Trägers (4) durch eine vorgesehene Öffnung (36) im zweiten Gehäuseteil (35),
• Schwenken des Trägers (4) in eine Betriebsposition, in der der Träger (4) wenigstens annähernd parallel zur Spulenachse (17) gerichtet ist.

13. Verfahren zur Herstellung eines Staubsaugers (3) nach Anspruch 12,
**dadurch gekennzeichnet,**
**dass** mit dem Einsetzen der Kabeltrommel (2) in das erste Gehäuseteil (26) ein Einführen einer Aufnahme (24) mit einem vorübergehend gehalterten Stecker (22) in einen Ausschnitt (29) einer Wand (30) des Motorgebläseraums (31) erfolgt.

14. Verfahren zur Herstellung eines Staubsaugers (3) nach Anspruch 13,
**dadurch gekennzeichnet,**
**dass** nach dem Einsetzen der Kabeltrommel (2) und vor dem Aufsetzen des zweiten Gehäuseteils (35) ein Einsetzen des Gebläses (32) in den Motorgebläseraum (31) erfolgt.

15. Verfahren zur Herstellung eines Staubsaugers (3) nach Anspruch 14,
**dadurch gekennzeichnet,**
**dass** zum Einsetzen des Gebläses (32) in den Motorgebläseraum (31) folgende Verfahrensschritte durchgeführt werden:
• Kontaktieren einer am Gebläse (32) angeordneten Steckbuchse (33) mit dem an der Aufnahme (24) befindlichen Stecker (22)
• Lösen des Gebläses (32) samt Stecker (22) von der Aufnahme (24),
• Einsetzen des Gebläses (32) in den Motorgebläseraum (31) in einer um die Gebläse-Längsachse (34) gedrehten Position, in der sich der Stecker (22) nicht mehr im Bereich der Aufnahme (24) befindet.

## Claims

1. System (1) for supplying an electrical appliance, in particular a vacuum cleaner (3), with current, comprising a cable drum (2) which has a connection cable (8), a coil (7) and a coil holder (6), and comprising electrical and/or electronic components (15) which are intended for switching the appliance on and off and/or for setting the power thereof, and are arranged on a support (4) which optionally comprises a printed circuit board (5),
**characterised in that**
the support (4) is pivotally mounted on the coil holder (6).

2. System (1) according to claim 1,
**characterised in that**,
as a result of this mounting, the support (4) can pivot by approximately 90° out of an installation position, in which the support is oriented both perpendicularly to the coil axis (17) and facing away from the coil holder (6), into an operating position, in which the support (4) is oriented at least approximately in parallel with the coil axis (17).

3. System (1) according to claim 2,
**characterised in that**,
as a result of this mounting, the support (4) can additionally pivot into a transport position, in which the support (4) abuts the coil holder.

4. System (1) according to claim 3, **characterised in that** the support (4) can be latched to the coil holder (6) in the transport position and/or in the installation position.

5. System (1) according to at least one of the preceding claims,
**characterised in that**
a connecting cable (19) from the cable drum (2) to the printed circuit board (5) makes contact with the printed circuit board (5) by means of a soldered joint (20).

6. Vacuum cleaner (3) comprising a system (1) according to at least one of claims 1 to 5.

7. Vacuum cleaner (3) according to claim 6,
**characterised by** a casing comprising at least two casing parts (26, 35) which, once put together, surround the cable drum (2), one casing part (35) having an opening through which the support (4) passes when in the installation position.

8. Vacuum cleaner (3) according to claim 7,
**characterised in that**,
in the operating position, the casing part (35) and/or the support (4) comprise means (38, 39) for retaining the support (4).

9. Vacuum cleaner (3) according to at least one of the preceding claims 6 to 8,
**characterised in that**
a receptacle (24) is arranged on the cable drum (2) and is intended to temporarily retain a plug (22).

10. Vacuum cleaner (3) according to claim 9,
**characterised in that**
the plug (22) is used for making electrical contact with a motor-driven fan (32), and **in that** the receptacle can be inserted into a cut-out (29) in a wall (30) of a motorised-fan chamber (31).

11. Vacuum cleaner (3) according to either claim 9 or claim 10,
**characterised in that**
a connecting cable (19) leading to the plug (22) is guided through the receptacle.

12. Method for producing a vacuum cleaner (3) comprising a cable drum (2) which has a connection cable (8), a coil (7) and a coil holder (6), and comprising electrical and/or electronic components (15) which are intended for switching the vacuum cleaner (3) on and off and/or for setting the power thereof, and are arranged on a support (4), the support (4) being pivotally mounted on the coil holder (6), and comprising a casing, which comprises at least two casing parts (26, 35) which, once put together, surround the cable drum (2), and a motorised-fan chamber (31) for receiving a motor-driven fan (32), the method comprising the following method steps:
• pivoting the support (4) out of a transport position, in which the support (4) abuts the coil holder (6), into an installation position, in which the support (4) is oriented perpendicularly to the coil axis (17) and facing away from the coil holder (6),
• inserting the cable drum (2) into a first casing part (26),
• attaching a second casing part (35) to the first casing part (26) by passing the support (4) through an opening (36) provided in the second casing part (35),
• pivoting the support (4) into an operating position, in which the support (4) is oriented at least approximately in parallel with the coil axis (17).

13. Method for producing a vacuum cleaner (3) according to claim 12,
**characterised in that**
by inserting the cable drum (2) into the first casing part (26), a receptacle (24) and a temporarily retained plug (22) are inserted into a cut-out (29) in a wall (30) of the motorised-fan chamber (31).

14. Method for producing a vacuum cleaner (3) according to claim 13,
**characterised in that**
the fan (32) is inserted into the motorised-fan chamber (31) once the cable drum (2) has been inserted and before the second casing part (35) is attached.

15. Method for producing a vacuum cleaner (3) according to claim 14,
**characterised in that**
the following method steps are carried out in order to insert the fan (32) into the motorised-fan chamber (31):
• making contact between a plug socket (33) arranged on the fan (32) and the plug (22) located on the receptacle (24),
• detaching the fan (32) and the plug (22) from the receptacle (24),
• inserting the fan (32) into the motorised-fan chamber (31) in a position in which said fan is rotated about the fan longitudinal axis (34) and the plug (22) is no longer located in the region of the receptacle (24).

## Revendications

1. Système (1) d'alimentation en courant d'un appareil électrique, en particulier d'un aspirateur (3), comprenant un touret de câble (2), comprenant un câble de connexion (8), une bobine (7) et un porte-bobine (6), et avec des composants (15) électriques et/ou électroniques pour la mise en circuit et hors circuit et/ou pour le réglage de la puissance de l'appareil qui sont disposés sur un support (4) comprenant éventuellement une carte de circuit imprimé (5),
**caractérisé en ce que**
le support (4) est monté de façon pivotante sur le porte-bobine (6).

2. Système (1) selon la revendication 1,
**caractérisé en ce que**
le montage permet un mouvement pivotant du support (4) d'environ 90° à partir d'une position de montage dans laquelle le support est orienté perpendiculairement à l'axe de bobine (17) et loin du porte-bobine (6) vers une position de fonctionnement dans laquelle le support (4) est orienté au moins approximativement parallèlement à l'axe de bobine (17).

3. Système (1) selon la revendication 2,
**caractérisé en ce que**
le montage permet un autre mouvement pivotant du support (4) vers une position de transport dans laquelle le support (4) repose sur le porte-bobine.

4. Système (1) selon la revendication 3,
**caractérisé en ce que**
le support (4) peut être encliqueté dans la position de transport et/ou dans la position de montage sur le porte-bobine (6).

5. Système (1) selon au moins l'une des revendications précédentes,
**caractérisé en ce**
**qu'**un câble de raccordement (19) allant du touret de câble (2) vers la carte de circuit imprimé (5) est mis en contact avec la carte de circuit imprimé (5) par une jonction brasée (20).

6. Aspirateur (3) avec un système (1) selon au moins l'une des revendications 1 à 5.

7. Aspirateur (3) selon la revendication 6,
**caractérisé par** un carter qui comprend au moins deux parties de carter (26, 35) qui entourent le touret de câble (2) après leur assemblage, dans lequel une partie de carter (35) possède une ouverture destinée, dans la position de montage, à faire passer le support (4).

8. Aspirateur (3) selon la revendication 7,
**caractérisé en ce que**
la partie de carter (35) et/ou le support (4) possèdent des moyens (38, 39) pour la retenue du support (4) dans la position de fonctionnement.

9. Aspirateur (3) selon au moins l'une des revendications précédentes 6 à 8,
**caractérisé en ce**
**qu'**un logement (24) destiné à la retenue provisoire d'un connecteur (22) est disposé sur le touret de câble (2).

10. Aspirateur (3) selon la revendication 9,
**caractérisé en ce que**
le connecteur (22) sert à la mise en contact électrique d'un ventilateur (32) entraîné par moteur et **en ce que** le logement peut être inséré dans une découpe (29) d'une paroi (30) d'un compartiment de motoventilateur (31).

11. Aspirateur (3) selon la revendication 9 ou 10,
**caractérisé en ce**
**qu'**un câble de raccordement (19) conduisant au connecteur (22) est guidé à travers le logement.

12. Procédé de fabrication d'un aspirateur (3) avec un touret de câble (2), comprenant un câble de connexion (8), une bobine (7) et un porte-bobine (6), avec des composants (15) électriques et/ou électroniques pour la mise en circuit et hors circuit et/ou pour le réglage de la puissance de l'aspirateur (3) qui sont disposés sur un support (4), dans lequel le support (4) est supporté de façon pivotante sur le porte-bobine (6), avec un carter qui comprend au moins deux parties de carter (26, 35) qui, après leur assemblage, entourent le touret de câble (2) et forment un compartiment de motoventilateur (31) destiné à loger un ventilateur (32) entraîné par moteur, dans lequel le procédé comprend les étapes de procédé suivantes :
• pivotement du support (4) à partir d'une position de transport dans laquelle le support (4) repose sur le porte-bobine (6) vers une position de montage dans laquelle le support (4) est orienté perpendiculairement à l'axe de bobine (17) et loin du porte-bobine (6),
• insertion du touret de câble (2) dans une première partie de carter (26),
• mise en place d'une deuxième partie de carter (35) sur la première partie de carter (26) en faisant passer le support (4) à travers une ouverture (36) prévue dans la deuxième partie de carter (35),
• pivotement du support (4) vers une position de fonctionnement dans laquelle le support (4) est orienté au moins approximativement parallèlement à l'axe de bobine (17).

13. Procédé de fabrication d'un aspirateur (3) selon la revendication 12,
**caractérisé en ce que**,
avec l'insertion du touret de câble (2) dans la première partie de carter (26), il se produit une introduction d'un logement (24), avec un connecteur (22) retenu provisoirement, dans une découpe (29) d'une paroi (30) du compartiment de motoventilateur (31).

14. Procédé de fabrication d'un aspirateur (3) selon la revendication 13,
**caractérisé en ce que**,
après l'insertion du touret de câble (2) et avant la mise en place du deuxième partie de carter (35), il se produit une insertion du ventilateur (32) dans le compartiment de motoventilateur (31).

15. Procédé de fabrication d'un aspirateur (3) selon la revendication 14,
**caractérisé en ce que**,
pour l'insertion du ventilateur (32) dans le compartiment de motoventilateur (31), les étapes de procédé suivantes sont effectuées :
• mise en contact d'une douille (33) disposée sur le ventilateur (32) avec le connecteur (22) situé sur le logement (24),
• détachement du ventilateur (32) et du connecteur (22) à partir du logement (24),
• insertion du ventilateur (32) dans le compartiment de motoventilateur (31) dans une position tournée autour de l'axe longitudinal de ventilateur (34) dans laquelle le connecteur (22) ne se trouve plus dans la zone du logement (24).
